# EUROPÄISCHE PATENTSCHRIFT

(11) **EP 4 182 521 B1**
(45) Veröffentlichungstag und Bekanntmachung des Hinweises auf die Patenterteilung: **18.06.2025**
(21) Anmeldenummer: 21742117.1
(22) Anmeldetag: 09.07.2021
(51) Int. Cl.: E04H 12/22, A45B 25/00

(54) **MASTFUSSVERANKERUNG**
POLE FOOT ANCHORING MEANS
MOYEN D'ANCRAGE DE PIED DE POTEAU

(30) Priorität: 16.07.2020 DE 102020118800
(43) Veröffentlichungstag der Anmeldung: 24.05.2023
(73) Patentinhaber: Knirps International GmbH, 5280 Braunau-Ranshofen (AT)
(72) Erfinder: FORTHUBER, Herbert, 84359 Simbach (DE); BALLENDAT, Martin, 84359 Simbach (DE); ESCHETSHUBER, Franziska, 94094 Malching (DE)
(74) Vertreter: Wolf & Wolf Patentanwaltsgesellschaft mbH
(86) Internationale Anmeldenummer: PCT/EP2021/069152
(87) Internationale Veröffentlichungsnummer: WO 2022/013091

(56) Entgegenhaltungen:
- US-A- 5 280 871
- US-A1- 2019 368 218

## Beschreibung

Die Erfindung betrifft eine Mastfußverankerung, insbesondere für Masten wie Sonnenschirme Standschirme,Sportmasten, Fahnenmasten, Wäschespinnen etc.

Bekannt sind Verankerungen von Mastfüßen beispielsweise für Standschirme wie Sonnenschirme, die einen Schaft umfassen, in den der Mastfuß eingesteckt und dann festgeschraubt wird. Die Höhe des Schaftes richtet sich dabei nach der Belastung, die die Verankerung erwartet, also die Höhe des Mastes und Schwere des - beispielsweise - Schirmdaches. Verwiesen wird auch auf die Lösungen gemäß US 5 280 871 A und US 2019/368218 A1.

Nachteilig an den bekannten Mastfußverankerungen ist insbesondere, dass der Mast, der in der Regel ein großes Gewicht hat, - z.B. weil an dessen oberem Ende ein ausladendes Schirmdach befestigt ist - auf eine Höhe oberhalb des oberen Ende des Schaftes angehoben werden muss, damit der Mastfuß in den Schaft eingeführt werden kann, was einen nicht unerheblichen Kraftaufwand für den Nutzer bedeutet. Dabei kann es auch zu Kratzern etc. kommen, die Beschädigungen darstellen und vor allem auch optisch unerfreulich sind. Zudem ist - bei größeren Masten - ein Verschrauben zur Fixierung des Mastfußes im Schaft erforderlich, das auch umständlich ist und eine weitere Gefahr einer Beschädigung des Mastes birgt.

Der Schaft ist zudem, solange er keinen Mastfuß hält, offen und kann sich bei Regen mit Wasser und Unrat füllen, korrodieren oder sonstigen Schaden nehmen.

Deshalb ist es Aufgabe der vorliegenden Erfindung, eine Mastfußverankerung zu schaffen, die die Nachteile des Standes der Technik überwindet.

Diese Aufgabe wird durch den Gegenstand der vorliegenden Erfindung, wie er in der Beschreibung, den Figuren und den Ansprüchen offenbart ist, gelöst.

Dementsprechend ist Gegenstand der vorliegenden Erfindung eine Mastfußverankerung, umfassend einen Mastfuß, eine Halterung und einen Hebel, wobei in der Halterung zumindest eine Aufnahmevorrichtung mit zumindest einem Element vorgesehen ist, in das zumindest ein komplementäres Element am Mastfuß nach dem Schlüssel-Schloss-Prinzip bei der Bildung der Mastfußverankerung einrastet und durch den Hebel lösbar zu fixieren ist.

Als "Mastfußverankerung" wird vorliegend ein fester Verbund aus einem "Mastfuß", als einsteckbarem Teil der Mastfußverankerung und einer "Halterung" als bodenseitigem Teil der Mastfußverankerung gesprochen.

Gemäß der Erfindung sind beide Teile speziell passend zueinander ausgestaltet. Als "Mastfuß" wird der untere Teil des Mastes bezeichnet.

Die "Halterung" hingegen ist vielteilig ausgebildet. Der Begriff "Halterung" umfasst beispielsweise eine Bodenplatte, Schrauben oder Beton oder sonstige Mittel, um die Halterung zu fixieren. Die Halterung umfasst als essentiellen Bestandteil die "Aufnahmevorrichtung", in die der Mastfuß eingebracht wird. Darüber hinaus umfasst die Halterung in der Aufnahmevorrichtung zumindest ein "Element" in das das komplementäre Element am Mastfuß eingesteckt wird.

Optional und vorteilhafterweise ist in der Aufnahmevorrichtung eine Vertiefung vorgesehen, in der das Element zum Einstecken des komplementären Elements sich befindet.

Das "Einrasten" des Mastfußes kommt beispielsweise dadurch zustande, dass Elemente der Aufnahmevorrichtung durch Betätigen des Hebels "geöffnet werden" und beim Einstecken des Mastfußes durch die Elemente am Mastfuß, insbesondere formschlüssig, eine Verankerung bilden oder dadurch, dass ein Mast mit einem Mastfuß, der entsprechende Elemente hat, durch das Gewicht des Mastes in entsprechend konstruierte Elemente einer Aufnahmevorrichtung, die Teil der Halterung ist, einrasten.

Ein "Hebel" im Sinne der vorliegenden Erfindung kann ein Hand- oder Fußhebel, beispielsweise ein Pedal, ein Klapphebel und/oder ein Einsteckhebel sein. Beispielsweise ist der Hebel mit einer Feder oder einem Federsystem verbunden, wobei durch Drücken des Hebels die Feder angespannt wird, so dass die jeweilig komplementären Elemente nach dem Schlüssel-Schloss-Prinzip ineinander beim Einstecken des Masten einrasten, so dass beim Loslassen des Hebels die Feder wieder zurück federt und dadurch die nach dem Schlüssel-Schloss-Prinzip gebildete Mastfußverankerung fixiert.

Nach einer vorteilhaften Ausführungsform ist des Weiteren ein Sperrsystem vorgesehen, um die Stellung des Hebels zu fixieren, respektive abzusperren oder zu sichern. Dabei kann es sich um eine mechanische Sperre handeln, die ein Betätigen des Hebels und damit ein Lösen der Mastfußverankerung sperrt. Diese kann beispielsweise als Sicherheits-Merkmal für die sichere Fixierung des Mastfußes in der Halterung eingesetzt werden.

Als "Sperrsystem" kann ein Steck- oder Hakenverschluss, mit oder ohne Feder, ein Sperrfederschloss, ein Fallriegel oder ähnliches, mit oder ohne Vorrichtung zum Verschließen, eingesetzt werden.

Ein "Mastfuß" ist das untere Ende des Mastes eines Standschirms, einer Fahnenstange etc..., das am Boden und/oder in einem Sockel verankert, also fixiert wird, bevor der Mast ohne Stütze frei steht und belastet, also beispielsweise der Schirm aufgeklappt, wird. Am oberen Mastende befindet sich beispielsweise ein Schirmdach, eine Fahne, ein Baseballkorb, eine Wäschespinne oder ähnliches,oder auch ein Maibaum.

Eine "Halterung" im vorliegenden Sinn ist der Boden-seitige Teil der Mastfußverankerung, die beispielsweise zumindest ein Teil eines Sockels und/oder einer Bodenplatte ist. Beispielsweise ist die Halterung gemäß eines Ausführungsbeispiels der vorliegenden Erfindung in eine Grundfläche, auf der ein Mast aufgestellt werden soll, integriert und/oder eingelassen. Die Halterung kann Teil einer im Boden einbetonierten Bodenplatte sein, kann aber auch Teil eines - beispielsweise mit Beton und/oder Granit beschwerten - unter Umständen auch auf Rädern beweglichen - Sockels sein.

Die Halterung ist zur Aufnahme eines Mastes am Mastfuß geeignet. Die Halterung umfasst dazu eine Vertiefung, in die der Mast eingesteckt wird und zudem zumindest eine Aufnahmevorrichtung mit Elementen, durch die der Mast mit den komplementären Elementen stabilisiert wird und einen Hebel, durch den der in der Halterung stabilisierte Mast zur Bildung der Mastfußverankerung fixierbar ist.

Die Vertiefung kann relativ flach sein, also beispielsweise die Tiefe einer Nut haben oder aber auch eine eingelassene - z.B. in den Boden oder den Sockel eingelassene - Hülse oder Negativ-Form des Mastfußes oder des unteren Teils des Mastfußes darstellen. Jedenfalls ist die Vertiefung im Sinne der Erfindung so an einen Mastfuß angepasst, dass dieser in die Vertiefung einsteckbar ist.

Die Aufnahmevorrichtung in der Halterung, die nach oben hin offen ist, ist bevorzugt auch ihrer Form nach zum Einstecken des Mastfußes ausgebildet. Dabei hat die Vertiefung beispielsweise Seitenwände und Boden und bildet somit eine Hülse für den Mastfuß. Nach einer bevorzugten Ausführungsform umfasst die Aufnahmevorrichtung eine Vertiefung, die eine Negativform des Mastfußes, beispielsweise eines konisch zulaufenden Mastfußes, darstellt. Dabei ist die Bildung der bevorzugten formschlüssigen Mastfußverankerung möglich.

Die Halterung umfasst darüber hinaus zumindest eine Aufnahmevorrichtung mit zumindest einem Element, das gemäß dem Schlüssel-Schloss-Prinzip zur Aufnahme zumindest eines am Mastfuß vorgesehenen komplementären Elementes dient. Diese komplementären Elemente am Mastfuß und/oder in der Halterung werden beispielsweise durch den Hebel bedient, insbesondere in aufnahmebereite "offene" Stellung gebracht, damit die oder das komplementäre(n) Element(e) des anderen Teils beim Einstecken des Mastes einrasten kann/können.

Beispielsweise kann der Hebel auch in die Bodenplatte, den Sockel integriert sein. Der Hebel hat in der Regel auch einen Gegenspieler, beispielsweise eine Federkonstruktion, und/oder eine mit dem Gewicht des Masten belastete Fläche beim Fußpedal. Entweder Hebel und Gegenspieler sind beide bodenseitig, also im Sockel und/oder in der Bodenplatte integriert, oder Hebel und Gegenspieler sind verteilt auf Mastfuß einerseits und Bodenplatte/Sockel andererseits.

Bevorzugt ist ein Fußpedal vorgesehen, durch das der Hebel bedienbar ist, so dass der Hebel bodenseitig in der Aufnahmevorrichtung zur Bildung der Mastfußverankerung angeordnet ist.

Gemäß der Erfindung umfasst die bodenseitige Halterung zumindest eine Aufnahmevorrichtung mit zumindest einem Element, das gemäß dem Schlüssel-Schloss-Prinzip zur Aufnahme zumindest eines am Mastfuß vorgesehenen komplementären Elementes dient.

Beispielsweise wird /werden durch Drücken des Fußpedals das / die Elemente der Aufnahmevorrichtung geöffnet und der Mastfuß kann in die Aufnahmevorrichtung eingesteckt werden.

Mit dem Sperrsystem wird eine zusätzliche Sicherung eingebaut, damit der zum Lösen des Mastfußes aus der Mastfußverankerung zu bedienende Hebel sich nicht ohne bewusstes Aufmachen und/oder ohne Schlüssel des Sperrsystems bedienen lässt.

Die Betätigung des Hebels öffnet zunächst die Mastfußverankerung und die Mastfußverankerung ist dann gelöst, so dass der Mastfuß aus der Verankerung entnommen werden kann.

Der Hebel kann beispielsweise so gestaltet sein, dass er den Mastfuß aus der Aufnahmevorrichtung befreit und gleichzeitig anhebt, so dass beispielsweise über Betätigung des Fußpedals die Öffnung der eingerasteten Verankerung erreicht wird und gleichzeitig der Mastfuß angehoben wird, damit er wieder leicht aus der Vertiefung der Halterung entnommen werden kann.

Beispielsweise kann ein - oder mehrere - Haken in der Aufnahmevorrichtung zum Einrasten des - mit entsprechend komplementären Elementen versehenen - Mastfußes vorgesehen sein, der an seinem unteren Ende eine Fläche hat, dergestalt, dass durch Betätigen des Hebels der oder die Haken der Aufnahmevorrichtung aus den komplementären Elementen des Mastfußes herausgedrückt und gleichzeitig der Mastfuß von unten angehoben wird - siehe Figuren 3 und 4 dazu.

Für die zumindest eine Aufnahmevorrichtung in der Halterung gibt es eine ganze Reihe von Beispielen, jeweils nach dem Schlüssel-Schloss-Prinzip im Zusammenhang mit den Elementen am Mastfuß konzipierte Elemente, bei denen der Mastfuß durch ein oder mehre komplementäre Elemente leicht in die dafür geschaffene Aufnahmevorrichtung der Fassung einrastet und dann - beispielsweise durch Zuklappen eines Hebels - dort fixiert wird.

Im einfachsten Fall hat der Mastfuß ein oder zwei Vertiefungen, Löcher und/oder Ösen und die Aufnahmevorrichtung eine entsprechende Anzahl an beweglichen Haken, Riegel, Steckelemente, die ein und ausklappbar sind, wobei der Mastfuß in die Halterung eingesteckt wird, in die Elemente der Aufnahmevorrichtung einrastet und fixiert wird.

Nach einer anderen Ausführungsform hat der Mastfuß eine Nut oder eine Verdickung z.B. in Form eines Klemmrings, die in der Aufnahmevorrichtung ein entsprechend komplementäres Element wie einen Wulst oder Nase, eine Erhebung, Nut, einen oder mehrere Haken und/oder Klemmringe zum Einrasten des Mastfußes findet.

Nach einer vorteilhaften Ausführungsform hat beispielsweise die Aufnahmevorrichtung ein Element wie einen Klemmring, in den der Mastfuß, eine entsprechend komplementäre Nut umfassend, eingebracht wird. Besonders vorteilhaft ist dabei, wenn der Klemmring eine Einführschräge mit entsprechen einen Widerhaken bildenden Nasen umfasst, so dass der Mastfuß mit seiner komplementären Nut eingeclipst wird und nach der Art eines Wiederhakens nur nach mechanischem Weiten der Einführschräge durch einen entsprechen konstruierten Hebel wieder lösbar ist.

Figur 1 zeigt die einfachste Ausführungsform der Aufnahmevorrichtung der Fassung 2 und der komplementären Elemente - hier Klemmring 3 - am Mastfuß 1, gemäß dem Schlüssel-Schloss-Prinzip. Dort ist, sobald der Mastfuß 1 eingesteckt ist, an der Stelle, vertikal gesehen, an der der Mastfuß 1 einen Klemmring 3 hat, in der Halterung 2 als Aufnahmevorrichtung ein komplementäres Element in Form der Nut 4, also eine dem Klemmring 3 entsprechend rund geformte Nut 4 vorgesehen.

Die Darstellung gemäß Figur 1 zeigt eine Ausführung, bei der der Mastfuß 1 in die Halterung quasi eingeclipst wird, weil die Einführschräge 5 beim Einstecken sich an den Nasen 5 der Einführschräge 5 öffnet aber für das Herausnehmen des Mastfußes 1 durch einen Hebel (nicht gezeigt) geweitet wird. Beim Einstecken ist daher der Umfang des Mastfußes der Hebel, der die Einführschräge 5 öffnet und damit ein Einrasten des Mastfußes in der Halterung respektive deren Aufnahmevorrichtung 2 ermöglicht. Dabei ist beispielsweise vorgesehen, dass am Boden der Aufnahmevorrichtung sich eine bewegliche Platte, ein Pfosten, Stempel oder ähnliches befindet, auf der der Mastfuß in der Mastfußverankerung steht und die mit dem Hebel ebenfalls verbunden ist. Beim Betätigen des Hebels wird die Platte samt dem darauf befindlichen Mastfuß über die Hebelkraft angehoben, so dass er sich leicht aus der Aufnahmevorrichtung der Halterung wieder herausheben lässt.

Die Aufnahmevorrichtung kann aber auch aus einem oder mehreren Haken bestehen, der/die beim Einführen des Mastfußes in entsprechende Vertiefungen am Mastfuß einhaken und ihn dadurch in Position halten.

Dies wird in der Figur 2 gezeigt. Figur 2 zeigt wieder einen Mastfuß 1 mit einer Nut 6. Der Mastfuß 1 wird für die Verankerung in die Vertiefung 7 der Halterung eingesteckt. Durch das Betätigen eines Hebels (nicht gezeigt) und beim Einstecken - siehe Pfeil 8 - des Mastfußes 1 in die Vertiefung 7 wird ein oder werden mehrere, - beispielsweise an eine Feder 9 befestigte - Haken 10 , der/die in die Vertiefung 7 in ungespanntem Zustand hineinragt/ hineinragen, nach außen gebogen bis er/sie an der Stelle der Nut 6 im Mastfuß 1 durch Loslassen des Hebels und die Spannung der Feder 9 zurück federt und sich in der Nut 6 des Mastfußes 1 verhakt/verhaken. Beim Lösen wird die Feder durch den Hebel wieder gespannt und die Haken 10 klappen zurück, der Mastfuß kann dann leicht wieder entnommen werden.

Es ist vorteilhafterweise vorgesehen, dass sich am Boden der Vertiefung 7 ein beweglicher Stift oder eine bewegliche Platte (nicht gezeigt) befindet, der mit dem Hebel ebenfalls verbunden ist und durch den der Mastfuß beim Betätigen des Hebels über die Hebelkraft angehoben wird, so dass er sich leicht aus der Aufnahmevorrichtung der Halterung wieder herausheben lässt.

Bei einer vorteilhaften Ausführungsform dieser Variante - siehe Figuren 3 und 4 - ist an den oder an dem Haken 10 am anderen Ende 14, das nicht in die Nut 6 einrastet, eine Fläche 14 vorgesehen, wobei beim Betätigen des Hebels die Haken zurückbiegen und gleichzeitig die Fläche 14, die sich sinnvollerweise unter dem Mastfuß 1 in Kontakt mit der Fläche 26 befindet, diesen anhebt, so dass er nach oben gehebelt wird und leicht aus der Vertiefung entnehmbar ist - siehe dazu Figuren 3 und 4.

Die Ausführungsform, bei der Haken oder sonstige Mittel zum Einrasten des Mastfußes durch eine oder mehrere Federn beim Einstecken bewegt, also beispielsweise aus ihrer Position unter Anspannung der Feder(n) seitlich weg geklappt werden, eignet sich insbesondere auch zur Betätigung mittels Fußhebels, weil beim Einrasten das Gewicht des Mastfußes 1 durch die Feder 9 die Haken 10 bewegt und beim Lösen respektive Ausrasten das Gewicht zur Bewegung der Haken 10 durch einen Hebel in Form eines Fußpedals ( in Figur 2 nicht gezeigt) erzeugt werden kann.

Eine beispielhafte Ausführungsform der Erfindung, bei der der Hebel als Fußpedal ausgebildet ist, ist in Figuren 3 und 4 dargestellt.

Dabei zeigt Figur 3 eine perspektivische Ansicht von oben, so dass man das Fußpedal 13, aber auch stückweise und durch Schraffierung abgesetzt, einen Teil des bifunktionellen Hakens 10 mit Anheb-Fläche 14 für den Mastfuß 1, dort komplementäre Kontaktfläche 26, erkennen kann.

Dargestellt ist in Figur 3 ein Mastfuß 1, der hier bei der dargestellten Variante der Erfindung konisch zulaufend und eckig ausgebildet ist am unteren Ende eines runden Mastes 11. Der Mast 11 an sich ist davon unabhängig rund oder auch eckig, der hier in Figur 3 dargestellte Mast 11 ist rund. Der Mastfuß 1 hat für die Bildung der Mastfußverankerung mit der Bodenplatte 2 ein komplementäres Element in Form einer Mulde, Öffnung und/oder eines Lochs 12 in die das Element 25 des Hakens 10 der Aufnahmevorrichtung der Bodenplatte 2 einrasten kann.

Die Bodenplatte 2 verfügt über Stützen 23, mit der sie auf einer Grundfläche (nicht gezeigt) festgemacht ist.

Zur Bildung der Mastfußverankerung wird in der Absenkrichtung 8 der Masten 11 über den Mastfuß 1 in die Vertiefung 7 der Aufnahmevorrichtung eingesteckt, so dass er mit seinem Gewicht auf der Fläche 14 des Hakens 10 aufliegt.

Durch Betätigen des Fußpedals 13 kommt dem Mastfuß 1 an dessen Fläche 26 die Fläche 14 des Hakens 10 entgegen und gleichzeitig wird das Element 25 aus der Hülse 24 der Vertiefung 7, in die es bei Normalstellung des Fußhebels, wie dargestellt, hineinragt, herausgezogen.

Zur Bildung der Mastfußverankerung durch Einrasten des Mastfußes wird das Fußpedal 13 gedrückt und damit das Element 25 des Hakens 10 aus der Hülse 24 gezogen, damit der Mastfuß 1 in die Hülse 24 eingeführt werden kann. Sobald der Mastfuß 1 in die Hülse 24 eingesteckt ist, wird das Fußpedal 13 losgelassen und die Feder (nicht gezeigt) an der Federaufhängung 27 drückt das Element, hier beispielsweise den Riegel 25 in die dafür vorgesehene komplementäre Öffnung 12 am Mastfuß 1, so dass der Riegel 25 in die Öffnung 12 nach dem Schlüssel-Schloß-Prinzip einrastet.

Die Vertiefung 7 ist mit der Hülse 24 dem Mastfuß 1 insofern angepasst, als sie ebenfalls konisch geformt ist und dadurch die vorteilhafte Variante der vorliegenden Erfindung mit der formschlüssigen Verbindung zwischen Mastfuß 1 und Vertiefung 7 realisiert.

Figur 4 zeigt die gleiche Ausführungsform, aber eine Ansicht von unten auf die Unterseite der Bodenplatte 2. Zu erkennen sind die Stützen 23 der Bodenplatte 2 und der Haken 10, der das Element 25 zum Einhaken in die Öffnung 12 am Mastfuß, aber auch an seinem anderen Ende die Auflagefläche 14 hat und der, mit dem Fußpedal 13 verbunden ist. Bei verankertem Masten (nicht gezeigt) liegt der Mastfuß 1 mit seiner Unterseite 26 auf der Fläche 14 des Hakens 10.

Der Haken 10 mit dem Element 25 ist so ausgebildet, dass er in das komplementäre Element des Mastfußes 1, hier die Öffnung 12, zur Bildung der Mastfußverankerung bei Ruheposition des Fußpedals 13 einrastet. Über eine Feder (nicht gezeigt), die über eine Federaufhängung 27 den Haken 10 jeweils auf Spannung hält, bildet der Haken 10 über das Element 25 mit der Öffnung 12 des Mastfußes 1 das Kernstück der Mastfußverankerung gemäß der in Figuren 3 und 4 gezeigten beispielhaften Ausführungsform der vorliegenden Erfindung.

Beim Lösen der Mastfußverankerung wird das Fußpedal 13 gedrückt, dadurch öffnet das Element 25, das hier als einfacher Riegel ausgebildet sein kann, die Halterung und gleichzeitig hebt das Fußpedal 13 über die damit verbundene Fläche 14 den Mastfuß 1 an, so dass er einfach aus der Vertiefung 7 entnommen werden kann.

Der Mastfuß kann rund, oval, abgerundet oder eckig sein, unabhängig von der Form des Mastes weiter oben. Dabei hat sich herausgestellt, dass ein eckiger Umfang eines Mastfußes leichter in Position, insbesondere gegenüber Verdrehungen innerhalb einer Hülse, gehalten werden kann.

Durch die Erfindung wird erstmals eine Technik gezeigt, bei der ein Mast über Elemente seines Mastfußes und komplementäre Elemente einer Halterung am Boden oder im Sockel und nicht über ein aufwändiges Hineinheben in einen Schaft eines Sockels/einer Bodenplatte aufgestellt wird, sondern einfach und materialschonend in eine Vertiefung gesteckt wird, wo er in eine Halterung der Mastfußverankerung nach dem Schlüssel-Schloss-Prinzip einrastet und durch einen Hebel fixiert und/oder wieder gelöst werden kann, wobei vorteilhafterweise die Konstruktion so gestaltet ist, dass durch die Hebelwirkung der Mastfuß beim Lösen der Mastfußverankerung angehoben wird.

## Patentansprüche

1. Mastfußverankerung, umfassend einen Mastfuß (1), eine Halterung und einen Hebel (13), wobei in der Halterung zumindest eine Aufnahmevorrichtung mit zumindest einem Element (4, 5, 25) vorgesehen ist, in das zumindest ein komplementäres Element (3, 6, 12) am Mastfuß (1) nach dem Schlüssel-Schloss-Prinzip bei der Bildung der Mastfußverankerung einrastet und durch den Hebel (13) lösbar zu fixieren ist, **dadurch gekennzeichnet , dass** der Hebel Mittel (14) hat, durch die der Mastfuß beim Lösen der Mastfußverankerung verschoben und/oder angehoben wird.

2. Mastfußverankerung nach Anspruch 1, wobei der Hebel ein Fußpedal (13) ist.

3. Mastfußverankerung nach einem der Ansprüche 1 oder 2, wobei der Mastfuß (1) eckig ist.

4. Mastfußverankerung nach einem der vorhergehenden Ansprüche, wobei der Hebel ein Federsystem (27) umfasst.

5. Mastfußverankerung nach einem der vorstehenden Ansprüche, wobei der Mastfuß (1) ein Mastfuß (1) eines Standschirms ist.

6. Mastfußverankerung nach einem der vorstehenden Ansprüche, wobei die Aufnahmevorrichtung eine Vertiefung (7) hat.

7. Mastfußverankerung nach einem der vorstehenden Ansprüche, wobei der Hebel (13) mit einer Auflagefläche (14) zum Anheben des Mastfußes (1, 26) aus der Halterung heraus versehen ist.

8. Mastfußverankerung nach einem der vorstehenden Ansprüche, wobei ein einziger Hebel (13) zum Anheben des Mastfußes und zum Lösen des Mastfußes aus der Mastfußverankerung vorgesehen ist.

9. Mastfußverankerung nach einem der vorstehenden Ansprüche, wobei ein Sperrsystem zur Fixierung der Mastfußverankerung vorgesehen ist.

10. Mastfußverankerung nach einem der vorstehenden Ansprüche, wenn abhängig von Anspruch 6, wobei die Vertiefung (7) unmittelbar oder mittelbar über eine Hülse (24) eine formschlüssige Verbindung mit dem Mastfuß (1) bildet.

11. Mastfußverankerung nach dem vorhergehenden Anspruch, bei dem ein Riegel (25) zur Fixierung des Mastfußes (1) in der Mastfußverankerung in die Hülse (24) hinein und zum Lösen des Mastfußes aus der Mastfußverankerung aus der Hülse (24) heraus bewegt wird.

12. Mastfußverankerung nach einem der vorstehenden Ansprüche, wobei der Hebel (13) Teil einer Bodenplatte (2) ist.

13. Mastfußverankerung nach einem der vorstehenden Ansprüche 1 bis 11, wobei der Hebel (13) Teil eines beweglichen Sockels ist.

14. Mastfußverankerung nach einem der vorstehenden Ansprüche, wobei der Mastfuß (1) Teil eines Sonnenschirms ist.

15. Mastfußverankerung nach einem der vorstehenden Ansprüche, wobei der Mastfuß (1) konisch geformt ist.

## Claims

1. A pole foot anchoring means, comprising a pole foot (1), a holder and a lever (13), wherein at least one receiving device with at least one element (4, 5, 25) is provided in the holder, with which at least one complementary element (3, 6, 12) on the pole foot (1) engages in accordance with the lock-and-key principle when forming the pole foot anchoring means and is to be releasably fixed by means of the lever (13),
**characterized in**
**that** the lever has means (14), by means of which the pole foot is shifted and/or lifted when releasing the pole foot anchoring means.

2. The pole foot anchoring means according to claim 1, wherein the lever is a foot pedal (13).

3. The pole foot anchoring means according to one of claims 1 or 2, wherein the pole foot (1) is angular.

4. The pole foot anchoring means according to one of the preceding claims, wherein the lever comprises a spring system (27).

5. The pole foot anchoring means according to one of the preceding claims, wherein the pole foot (1) is a pole foot (1) of a standing umbrella.

6. The pole foot anchoring means according to one of the preceding claims, wherein the receiving device has a depression (7).

7. The pole foot anchoring means according to one of the preceding claims, wherein the lever (13) is provided with a bearing surface (14) for lifting the pole foot (1, 26) out of the holder.

8. The pole foot anchoring means according to one of the preceding claims, wherein a single lever (13) for lifting the pole foot and for releasing the pole foot from the pole foot anchoring means is provided.

9. The pole foot anchoring means according to one of the preceding claims, wherein a blocking system for fixing the pole foot anchoring means is provided.

10. The pole foot anchoring means according to one of the preceding claims, when dependent on claim 6, wherein the depression (7) directly or indirectly forms a positive connection with the pole foot (1) via a sleeve (24).

11. The pole foot anchoring means according to the preceding claim, in the case of which a bolt (25) is moved into the sleeve (24) for fixing the pole foot (1) in the pole foot anchoring means and is moved out of the sleeve (24) for releasing the pole foot from the pole foot anchoring means.

12. The pole foot anchoring means according to one of the preceding claims, wherein the lever (13) is part of a bottom plate (2).

13. The pole foot anchoring means according to one of the preceding claims 1 to 11, wherein the lever (13) is part of a movable base.

14. The pole foot anchoring means according to one of the preceding claims, wherein the pole foot (1) is part of a parasol.

15. The pole foot anchoring means according to one of the preceding claims, wherein the pole foot (1) is shaped conically.

## Revendications

1. Ancrage de pied de mât, comprenant un pied de mât (1), un système de support et un levier (13), sachant qu'au moins un dispositif de réception avec au moins un élément (4, 5, 25) est prévu dans le système de support, dans lequel s'enclenche au moins un élément complémentaire (3, 6, 12) sur le pied de mât (1) selon le principe clé-serrure lors de la formation de l'ancrage de pied de mât et est à fixer de façon amovible par le levier (13),
**caractérisé en ce**
**que** le levier possède des moyens (14) par lesquels le pied de mât est déplacé et/ou levé lors de la libération de l'ancrage de pied de mât.

2. Ancrage de pied de mât selon la revendication 1, sachant que le levier est une pédale de pied (13).

3. Ancrage de pied de mât selon l'une quelconque des revendications 1 ou 2, sachant que le pied de mât (1) est polygonal.

4. Ancrage de pied de mât selon l'une quelconque des revendications précédentes, sachant que le levier comprend un système faisant ressort (27).

5. Ancrage de pied de mât selon l'une quelconque des revendications précédentes, sachant que concernant le pied de mât (1), il s'agit d'un pied de mât (1) d'un parasol statique.

6. Ancrage de pied de mât selon l'une quelconque des revendications précédentes, sachant que le dispositif de réception possède une cavité (7).

7. Ancrage de pied de mât selon l'une quelconque des revendications précédentes, sachant que le levier (13) avec une surface d'appui (14) est prévu pour lever le pied de mât (1, 26) du système de support.

8. Ancrage de pied de mât selon l'une quelconque des revendications précédentes, sachant qu'un levier unique (13) est prévu pour lever le pied de mât et pour libérer le pied de mât de l'ancrage de pied de mât.

9. Ancrage de pied de mât selon l'une quelconque des revendications précédentes, sachant qu'un système de blocage est prévu pour fixer l'ancrage de pied de mât.

10. Ancrage de pied de mât selon l'une quelconque des revendications précédentes, si dépendante de la revendication 6, sachant que la cavité (7) forme directement ou indirectement par un manchon (24) une liaison par conformité de forme avec le pied de mât (1).

11. Système selon la revendication précédente, sachant qu'un verrou (25) peut être déplacé dans le manchon (24) pour fixer le pied de mât (1) dans l'ancrage de pied de mât et hors du manchon (24) pour libérer le pied de mât de l'ancrage de pied de mât.

12. Ancrage de pied de mât selon l'une quelconque des revendications précédentes, sachant que le levier (13) est une partie d'une plaque de sol (2).

13. Ancrage de pied de mât selon l'une quelconque des revendications 1 à 11, sachant que le levier (13) est une partie d'un socle mobile.

14. Ancrage de pied de mât selon l'une quelconque des revendications précédentes, sachant que le pied de mât (1) est une partie d'un parasol.

15. Ancrage de pied de mât selon l'une quelconque des revendications précédentes, sachant que le pied de mât (1) est de forme conique.
